# EUROPÄISCHE PATENTANMELDUNG

(11) **EP 0 691 467 A1**
(43) Veröffentlichungstag der Anmeldung: **10.01.1996**
(21) Anmeldenummer: 95110230.0
(22) Anmeldetag: 30.06.1995
(51) Int. Cl.: F02G 1/043

(54) **Heissgasmotor mit rotierendem Verdränger**

(30) Priorität: 09.07.1994 DE 4424319
(71) Anmelder: Hofmann, Harald, D-09648 Seifersbach (DE)
(72) Erfinder: Hofmann, Harald, D-09648 Seifersbach (DE)
(74) Vertreter: Bauer, Steffen

(57) **Zusammenfassung**

Die Erfindung betrifft einen Heißgasmotor mit rotierendem Verdränger (5), der nach einem thermodynamischen Kreisprozeß arbeitet.

Der Erfindung liegt das Problem zugrunde, einen Heißgasmotor zu schaffen, der sich durch einen einfachen Aufbau auszeichnet und für Hochdruckleistungsmaschinen geeignet ist.

Die Vorteile der Erfindung bestehen darin, daß durch die Anordnung des Arbeitskolbens (2) in einem drehbar gelagerten Verdränger (5), der gleichzeitig die Schwungscheibe darstellt, ein einfacher Aufbau realisiert wird, der sich weiterhin dadurch auszeichnet, daß sich geringste Gastoträume im System Verdrängerraum/Kolbenraum (8,9) ergeben und daß eine Regenerierung von außen erfolgen kann.

Das Anwendungsgebiet umfaßt den gesamten Bereich der Umwandlung von Wärmeenergie in mechanische Arbeit, vorrangig zur Elektroenergieerzeugung, zum Betreiben von Hydropumpen und zur Verrichtung mechanischer Bewegung über magnetische Koppler (7).

## Beschreibung

Die Erfindung betrifft einen Heißgasmotor mit rotierendem Verdränger gemäß dem Oberbegriff des Patentanspruchs 1.

Heißgasmotoren der genannten Art sind bekannt. So beschreibt die DE-OS 32 39 021 eine Wärmemaschine, die aus einem geschlossenem Gehäuse mit Innenwänden, einem Drehkolben, wobei zwischen diesem und den Gehäuseinnenwänden ein Arbeitsraum begrenzt wird, und einem Kolben, der über einen Kurbelmechanismus und ein Planetengetriebe mit einer Kurbelwelle verbunden ist, besteht. Regeneratoreinrichtungen als Wärmeübertragungsflächen sind an den Kammerwänden angebracht. Der Arbeitsraum wird durch einen Kolben, der in einem Zylinder angeordnet ist, im Volumen verändert. Der Zylinder befindet sich dabei im Drehkolben zu dessen Außenfläche hin. Damit können auch mehrere Zylinder und damit Kolben radial angeordnet werden. Durch den Kurbelmechanismus und das angekoppelte Planetengetriebe ergibt sich ein sehr komplizierter Aufbau mit mehreren integrierten Lagern, die die Lebensdauer entscheidend mitbestimmen und einschränken.

Der Erfindung liegt das Problem zugrunde, einen Heißgasmotor zu schaffen, der sich durch einen einfachen Aufbau auszeichnet und für Hochdruck- und Leistungsmaschinen oder Dauerläufer gleichermaßen geeignet ist.

Das Problem wird durch die Merkmale des Patentanspruchs 1 gelöst.

Die mit der Erfindung erzielten Vorteile bestehen insbesondere darin, daß durch die Anordnung des Arbeitskolbens in einem drehbar gelagerten Verdränger, der gleichzeitig die Schwungscheibe darstellt, ein einfacher Aufbau eines Heißgasmotors realisiert wird, der sich weiterhin dadurch auszeichnet, daß sich geringste Gastoträume im System Verdränger/Arbeitskolben ergeben und eine Regenerierung von außen erfolgen kann. Mittels eines mechanischen Bewegungswandlers mit einem Kurvenglied erfolgt die Wandlung der hin- und hergehenden Bewegung des Arbeitskolbens in eine rotatorische Bewegung, die einem direkt angekoppelten Energiewandler zugeführt wird. Über die Kurvenform des Kurvengliedes des Bewegungswandlers ergibt sich eine zusätzliche Möglichkeit der Steuerung der Winkelgeschwindigkeit des Verdrängers und damit des thermodynamischen Prozeßablaufs. Die Hauptbestandteile Verdränger, Arbeitskolben, Bewegungswandler und Energiewandler sind in einem Gehäuse untergebracht. Damit ist ein kompakter Aufbau gegeben, wobei eine leicht weiterleitbare Energieform von diesem Heißgasmotor abnehmbar ist. Die Teile Verdränger, Arbeitskolben und Bewegungswandler sind vorzugsweise als Drehteile und die Wärmetauscher als Frästeile ausgeführt und damit leicht und ökonomisch herstellbar. Die Form des Verdrängerausschnittes kann in Grenzen variabel gestaltet werden, so daß die Gaswechselräume leicht dem jeweiligen thermodynamischen Arbeitsregime angepaßt werden können.

Vorteilhafte Ausgestaltungen der Erfindung sind in den Unteransprüchen angegeben.

Die Weiterbildungen nach den Ansprüchen 2 und 3 beinhalten die Möglichkeit des Aufbaus des Gehäuses aus Einzelteilen in radialer Richtung, so daß über ein Baukastensystem variable Aufbauten realisierbar sind. Nach Anspruch 3 sind Regeneratorteile vorgesehen, die die Energiebilanz effektiver gestalten.

Das Wärmezufuhrteil kann nach Anspruch 4 eine Vorrichtung zur Zwangserwärmung enthalten oder es können Vorrichtungen, die Quellen zu ihrer Erwärmung nutzen, angekoppelt werden, so daß ein optimaler Wärmestrom in das Arbeitsgas des Motors übertragen wird.

Nach den Ansprüchen 5, 6 und 7 werden unterschiedliche Kühlvorrichtungen intergriert oder angekoppelt, um den Wärmestrom aus dem Arbeitsgas im Motor an die Umgebung abzufuhren. So enthält Anspruch 5 das Wärmeabfuhrteil und nach Anspruch 6 enthalten dieses und die Regeneratorteile Vorrichtungen für eine Zwangskühlung, indem ein Kühlmedium durch diese Teile geleitet wird. Nach den Ansprüchen 5 und 6 werden in weiteren Varianten Kühlvorrichtungen an diese Teile angekoppelt, so daß unterschiedlichste Kühlmechanismen einsetzbar sind. Das thermische Zusammenschalten der eingesetzten Regeneratorsegmente nach Anspruch 7 führt zu einem prozeßunterstützenden thermodynamischen Ablauf im Heißgasmotor.

Die Weiterbildungen nach den Ansprüchen 8 bis 12 beinhalten vorteilhafte Ausgestaltungen des Verdrängers. So besteht der Verdränger nach den Ansprüchen 8 und 9 aus einem Körper und nach Anspruch 10 aus zwei Teilkörpern, die in einem Winkel größer 150° und kleiner 210° zueinander mechanisch miteinander verbunden und durch eine thermische Dichtung thermisch voneinander getrennt sind. Der Einsatz zweier Teilkörper führt zu einem doppelt wirkenden und doppelt beaufschlagten Arbeitskolben des Heißgasmotors. Der Verdränger ist sowohl entsprechend Anspruch 8 an der Oberfläche durchgehend als auch nach Anspruch 9 aus Lamellen aufgebaut. Beim Einsatz eines aus Lamellen bestehenden Verdrängers sind nach Anspruch 11 die Gehäuseteile mit Rippen versehen. Durch diesen Aufbau ergibt sich eine wesentliche Flächenvergrößerung verbunden mit einem erhöhten und schnelleren Wärmeaustausch zwischen dem Arbeitsgas und den verschieden temperierten Gehäuseteilen, wobei die Leistung und die Drehzahl des Heißgasmotors vergrößert werden.

In den Ansprüchen 13 bis 15 sind Ausgestaltungen des Bewegungswandlers aufgeführt, die verschiedene Möglichkeiten der Umformung der translatorischen Bewegung des Arbeitskolbens und der Kolbenstange in eine rotatorische darstellen.

Die elektrische Maschine als Energiewandler nach Anspruch 16 liefert eine leicht nach außen zu führende Energieform, die direkt mit einem elektrischen Netz oder Verbraucher verbunden ist und gleichzeitig zum Starten des Heißgasmotors verwendet wird.

Der Heißgasmotor nach Anspruch 17 ist eine komplette Hydropumpe.

Mittels Magneten, die nach Anspruch 18 direkt auf dem mechanischen Bewegungswandler befestigt sind, wird die Rotation des Bewegungswandlers durch die Realisierung eines Magnetkreises nach außen übertragen.

Ausführungsbeispiele der Erfindung sind in den Zeichnungen dargestellt und werden im folgenden näher beschrieben. Es zeigen
Fig. 1 den prinzipiellen Aufbau des erfindungsgemäßen Heißgasmotors;
Fig. 2 einen durchgehenden Verdränger;
Fig. 3 einen aus Lamellen aufgebauten Verdränger;
Fig. 4 einen aus zwei Teilkörpern gebildeten durchgehenden Verdränger;
Fig. 5 einen aus zwei lamellenförmig aufgebauten Teilkörpern gebildeten Verdränger;
Fig. 6 den Aufbau des Gehäuses und des Verdrängers im Schnitt ohne Regeneratorteile;
Fig. 7 den Aufbau des Gehäuses und des Verdrängers im Schnitt mit Regeneratorteilen;
Fig. 8 die Darstellung des Arbeitskolbens, des aus Lamellen aufgebauten Verdrängers und des dazugehörigen Segmentes mit Rippen und Kühlvorrichtung;
Fig. 9 eine Schnittdarstellung des schematischen Aufbaus eines Ausführungsbeispiels;
Fig. 10 einen als Nutkurvenzylinder ausgeführten Bewegungswandler;
Fig. 11 einen als Wulstkurvenzylinder ausgeführten Bewegungswandler und
Fig. 12 einen in Form eines offenen Kurvenzylinders ausgeführten Bewegungswandler.

Ein erstes Ausführungsbeispiel wird nachfolgend anhand der Fig. 1, 5, 7, 8, 9, 10 und 11 erläutert.

Das Gehäuse 1 des Heißgasmotors bildet einen abgeschlossenen Raum, der alle weiteren Teile wie Wärmetauscherteile 10, 12 und 13, Verdränger 5, Arbeitskolben 2, Kolbenstange 3, Bewegungswandler 6 und Energiewandler 7 gemäß der Fig. 1 und 9 enthält. Das eingesetzte Arbeitsgas steht bei Leistungsheißgasmotoren unter hohem Betriebsinnendruck. Die Höhe des Druckes beeinflußt die zu übertragende Leistung.

Die mechanisch axiale Aufteilung des Gehäuses 1 besteht aus einem thermischen Teil, dem Bewegungswandler 6 und dem Energiewandler 7, wobei der Bewegungswandler 6 und der Energiewandler 7 auch vertauscht oder übereinander angeordnet sein können. Der thermische Teil gliedert sich entsprechend Fig. 7 radial in Wärmezufuhr- 10, Regenerator- 13, Wärmeabfuhr- 12 und Isolatorteile 11 und axial in Stützelemente und Montageelemente. Alle Gehäuseteile sind miteinander luftdicht verschraubt oder verklebt. An den Stirnseiten des Gehäuses 1 sind Scheiben befestigt, so daß ein luftdicht abgeschlossenes Gehäuse 1 vorhanden ist. Bestehen diese Scheiben aus einem thermisch gut leitenden Material, werden zwischen diesen und den Gehäuseteilen thermische Dichtungen plaziert.

Das Wärmezufuhr- 10 und das Wärmeabfuhrteil 12 dient jeweils der Wärmeübertragung zwischen dem äußeren an den Heißgasmotor angekoppelten Medium und dem inneren Arbeitsgas. Dabei besitzt das Wärmeabfuhrteil 12 Vorrichtungen für eine Zwangskühlung 14 in Form von Bohrungen, die ein in diesen strömendes Kühlmedium enthalten. Die Regeneratorteile 13 sind außen verkoppelt und die Isolatorteile 11 ergänzen mechanisch die innere Verrippung. Die radiale Anordnung der Wärmetauscher 10 und 12 schafft stabile thermodynamische Verhältnisse des Segmentraumes 8 und des Verdrängers 5. Die Regenerator- 13, Isolator- 11 und Wärmetauscherteile 10 und 12 sind thermisch von den Stütz- und Montageelementen des Gehäuses 1 getrennt.

Steuerbaustein des Heißgasmotors ist der Verdränger 5, der einen Hohlzylinder, der im Gehäuse 1 drehbar gelagert ist, darstellt. Er besteht aus zwei identischen Teilkörpern, die um 180° verdreht fest miteinander verbunden und durch eine thermische Dichtung 15 thermisch voneinander entkoppelt sind. Die periphere Geometrie jedes Teilkörpers weist entsprechend Fig. 5 eine axial lamellierte Verrippung auf Die Regenerator- 13, die Isolator- 11 und die Wärmetauscherteile 10, 12 des Gehäuses 1 sind entsprechend Fig. 8 mit Rippen 16 ausgestattet. Dabei greift die lamellierte Verrippung des Verdrängers 5 ohne Berührung in die Rippen 16 ein. Die lamellierte Verrippung ist pro Teilkörper radial jeweils an gleicher Stelle unterbrochen. Die Größe der Unterbrechung entspricht einem Viertel des Querschnitts des Teilkörpers. Der entstehende axiale und radiale Segmentraum 8 stellt den Raum dar, in dem das Arbeitsgas ruht. Durch Drehen des Verdrängers 5 wird das Arbeitsgas wechselweise an den verschieden temperierten Wärmetauscherteilen 10, 12 und 13 vorbeigeführt und damit an- und abgekoppelt, ohne daß es die Segmenträume 8 verlassen muß. Dieses Prinzip ist aus den Fig. 7 und 9 ersichtlich. Die Segmenträume 8 der Teilkörper des Verdrängers 5 weisen jeweils eine Öffnung 9 zum Kolbenraum 4 hin auf Die Breite dieser Öffnungen 9 wird durch die Breite des Segmentraumes 8 zum Kolbenraum 4 hin und die Länge durch das Verhältnis Segmentraum 8 zu Kolbenraum 4 bestimmt, wobei in den jeweiligen Umkehrpunkten des Arbeitskolbens 2 diese Öffnungen 9 weder in Richtung zu den Verdrängerstirnflächen noch durch die Breite des Arbeitskolbens 2 verschlossen sind. Damit kann ein Überströmen des Arbeitsgases von einem Arbeitsraum zum anderen erfolgen, um den temperaturabhängigen Mitteldruckausgleich zu realisieren.

Das Antriebselement im Heißgasmotor ist der zylindrische Arbeitskolben 2, dessen Arbeitszylinder durch den hohlzylinderförmigen Verdränger 5 gebildet wird. Der Arbeitskolben 2, die Kolbenstange 3 und der erste Teil des Bewegungswandlers 6, der mit einer räumlichen Kurve mit definierter Kurvenform in Gestalt einer Nut oder einer Wulst ausgestattet ist, sind fest miteinander verbunden und bewegen sich gleichzeitig translatorisch und rotatorisch gegenüber dem Gehäuse 1. Die Fig. 10 und 11 zeigen jeweils den ersten Teil des Bewegungswandlers 6. Der zweite Teil des Bewegungswandlers 6 ist in Form eines Fingers bei Verwendung einer Nut als Kurvenelement oder einer Klaue bei Anwendung einer Wulst ausgeführt. Dieser Teil ist fest am Gehäuse 1 montiert. Durch das Zusammenwirken beider Bewegungswandlerteile erfolgt die Umwandlung der Hin- und Herbewegung der an dem Arbeitskolben 2 befestigten Kolbenstange 3 in eine rotatorische Bewegung derselben. Die Kolbenstange 3 bestellt aus einem Vierkantmaterial und dient damit gleichzeitig als Übertragungselement der rotatorischen Bewegung auf den Verdränger 5 und den Energiewandler 7. Die Lager der Kolbenstange 3, des Verdrängers 5 und des Energiewandlers 7 sind als Gleitlager ausgeführt.

Ein zweites Ausführungsbeispiel wird nachfolgend anhand der Fig. 1, 5, 6, 8 und 12 näher erläutert.

Das Gehäuse 1 dieses Ausführungsbeispiels besteht aus einem Wärmezufuhr- 10, einem Wärmeabfuhrteil 12 und zwei diese beiden trennenden Isolatorteilen 11. Die Gehäuseteile sind miteinander luftdicht verschraubt oder verklebt. An den Stirnseiten des Gehäuses 1 sind Scheiben befestigt, so daß ein luftdicht abgeschlossenes Gehäuse 1 vorhanden ist. Bestehen diese Scheiben aus einem thermisch gut leitenden Material, werden zwischen diesen und den Gehäuseteilen thermische Dichtungen plaziert. In dem abgeschlossenem Gehäuse 1 sind alle weiteren Teile wie Verdränger 5, Arbeitskolben 2, Kolbenstange 3, Bewegungswandler 6 und Energiewandler 7 entsprechend der Fig. 1 und 6 enthalten. Die mechanisch axiale Aufteilung des Gehäuses 1 besteht aus einem thermischen Teil, einem Bewegungswandler 6 und einem Energiewandler 7, wobei der Bewegungswandler 6 und der Energiewandler 7 auch vertauscht oder übereinander angeordnet sein können. Der thermische Teil gliedert sich entsprechend Fig. 6 radial in Wärmezufuhr- 10, Wärmeabfuhr- 12 und Isolatorteile 11. Das Wärmezufuhr- 10 und das Wärmeabfuhrteil 12 dient jeweils der Wärmeübertragung zwischen dem äußeren an den Heißgasmotor angekoppelten Medium und dem inneren Arbeitsgas. Dabei besitzt das Wärmeabfuhrteil 12 Vorrichtungen für eine Zwangskühlung 14. Diese bestehen aus Bohrungen, die axial in dieses Gehäuseteil eingebracht sind. Zum einen strömt durch diese ein Kühlmittel oder zum anderen erfolgt eine Kühlung mittels Verdampfens und Kondensierens der Kühlflüssigkeit in einem nach außen abgeschlossenen Raum. Die radiale Anordnung der Wärmetauscherteile 10, 12 schafft stabile thermodynamische Verhältnisse für den Segmentraum 8 und den Verdränger 5. Die Isolator- 11 und die Wärmetauscherteile 10, 12 sind thermisch von den Stütz- und Montageelementen des Gehäuses 1 getrennt angebracht.

Steuerbaustein des Heißgasmotors ist wiederum der Verdränger 5, der den gleichen Aufbau wie der des ersten Ausführungsbeispiels aufweist. Die Isolator- 11 und die Wärmetauscherteile 10, 12 des Gehäuses 1 sind entsprechend Fig. 8 ebenfalls mit Rippen 16 ausgestattet.

Durch Drehen des Verdrängers 5 wird das Arbeitsgas wechselweise an den verschieden temperierten Wärmetauscherteilen 10, 12 vorbeigeführt und damit an- und abgekoppelt, ohne daß es die Segmenträume 8 verlassen muß. Dieses Prinzip kann aus den Fig. 1 und 6 entnommen werden.

Das Antriebselement in diesem Ausführungsbeispiel ist wiederum der zylindrische Arbeitskolben 2. Der hohlzylinderförmige Verdränger 5 bildet dessen Arbeitszylinder. Der Arbeitskolben 2, die Kolbenstange 3 und der erste Teil des Bewegungswandlers 6 in Form eines geteilten Kurvenzylinders 19 entsprechend Fig. 12 sind fest miteinander und gleichzeitig im Verdränger 5 und im Gehäuse 1 frei beweglich angeordnet. Der Kurvenzylinder 19 ist fest mit dem Energiewandler 7 in Form eines elektrischen Generators verbunden. Der zweite Teil des Bewegungswandlers 6 besteht aus zwei Fingern, die fest mit dem Gehäuse 1 verbunden sind und von denen je einer an einer der Kurven des ersten Teils des Bewegungswandlers 6 angreift. Durch das Zusammenwirken beider Bewegungswandlerteile erfolgt die Umwandlung der Hin- und Herbewegung der an dem Arbeitskolben 2 befestigten Kolbenstange 3 in eine rotatorische Bewegung des Generators. Alle Lager für die Kolbenstange 3, den Verdränger 5 und den Energiewandler 7 sind als Gleitlager ausgeführt.

Dieses Ausführungsbeispiel eignet sich durch den sehr einfachen Aufbau besonders für eine Solaranwendung.

Weitere Ausführungsbeispiele ergeben sich durch den Einsatz nur eines Teilkörpers als Verdränger 5 nach Fig. 3 oder durch Wegfall der Lamellierung des Verdrängers 5 nach den Fig. 2 und 4.

## Patentansprüche

1. Heißgasmotor mit rotierendem Verdränger, bei dem sich in einem abgeschlossenen, innen rohrförmigen und aus mindestens vier Segmenten bestehenden Gehäuse ein für eine hin- und hergehende Bewegung frei beweglicher zylinderförmiger Arbeitskolben mit einer Kolbenstange befindet, ein an die Kolbenstange für die Umwandlung der hin- und hergehenden Bewegung des Arbeitskolbens in eine Drehbewegung direkt angekoppelter mechanischer Bewegungswandler vorgesehen ist, der Verdränger einen segmentförmigen Ausschnitt aufweist und mindestens eine Öffnung zwischen dem Segmentraum, der durch den segmentförmigen Ausschnitt des Verdrängers gebildet wird, und dem Kolbenraum besteht, gekennzeichnet dadurch, daß der zylinderförmige Arbeitskolben (2) in einem abgeschlossenen Kolbenraum (4) in der Symmetrieachse des drehbar gelagerten Verdrängers (5) frei beweglich angeordnet ist, der Verdränger (5) die Form eines Hohlzylinders aufweist, ein mit dem mechanischen Bewegungswandler (6) fest verbundener Energiewandler (7) oder ein Teil eines Energieübertragers (7) vorgesehen ist, die Größe der Öffnung (9) zwischen dem Segmentraum (8) und dem Kolbenraum (4) in der Breite durch die Breite des Segmentraumes (8) zum Kolbenraum (4) hin und in Längsrichtung durch das Verhältnis Segmentraum (8) zu Kolbenraum (4) bestimmt ist und in den Umkehrpunkten des Arbeitskolbens (2) die Öffnung (9) weder in Richtung zu den Verdrängerstirnflächen noch durch die Breite des Arbeitskolbens (2) verschlossen ist.

2. Heißgasmotor nach Anspruch 1, gekennzeichnet dadurch, daß das Gehäuse (1) in Umfangsrichtung des Verdrängers (5) aus einem Wärmezufuhrteil (10), einem ersten Isolatorteil (11), einem Wärmeabfuhrteil (12) und einem zweiten Isolatorteil (11) aufgebaut ist.

3. Heißgasmotor nach Anspruch 1, gekennzeichnet dadurch, daß das Gehäuse (1) in Umfangsrichtung des Verdrängers (5) in der Reihenfolge aus einem Wärmezufuhrteil (10), einem ersten Isolatorteil (11), einem ersten Regeneratorteil (13), einem Wärmeabfuhrteil (12), einem zweiten Isolatorteil (11) und einem zweiten Regeneratorteil (13) aufgebaut ist.

4. Heißgasmotor nach Anspruch 2 oder 3, gekennzeichnet dadurch, daß innerhalb oder außerhalb des Wärmezufuhrteils (10) eine Heizvorrichtung angeordnet ist.

5. Heißgasmotor nach Anspruch 2, gekennzeichnet dadurch, daß innerhalb oder außerhalb des Wärmeabfuhrteils (12) eine Kühlvorrichtung angeordnet ist.

6. Heißgasmotor nach Anspruch 3, gekennzeichnet dadurch, daß innerhalb oder außerhalb des Wärmeabfuhrteils (12) und der Regeneratorteile (13) mindestens eine Kühlvorrichtung angeordnet ist.

7. Heißgasmotor nach Anspruch 3, gekennzeichnet dadurch, daß die Regeneratorteile (13) miteinander thermisch gekoppelt sind.

8. Heißgasmotor nach einem der vorhergehenden Ansprüche, gekennzeichnet dadurch, daß der Verdränger (5) über seine gesamte Länge einen segmentförmigen Ausschnitt aufweist.

9. Heißgasmotor nach einem der Ansprüche 1 bis 7, gekennzeichnet dadurch, daß der Verdränger (5) in Richtung der Symmetrieachse aus Lamellen aufgebaut ist und einen über die gesamte Länge gehenden Segmentausschnitt aufweist.

10. Heißgasmotor nach Anspruch 8 oder 9, gekennzeichnet dadurch, daß der Verdränger (5) aus zwei fest miteinander verbundenen und identischen Verdrängern, die durch eine thermische Dichtung (15) voneinander getrennt sind, besteht, wobei die segmentförmigen Ausschnitte der beiden Verdränger in einem Winkel größer 150° und kleiner 210° zueinander angeordnet sind.

11. Heißgasmotor nach Anspruch 9, gekennzeichnet dadurch, daß die Gehäuseteile mit Rippen (16) ausgestattet sind und daß die Lamellen des Verdrängers (5) und die Rippen (16) mit Abstand ineinandergreifen, so daß sie sich nicht berühren.

12. Heißgasmotor nach einem der vorhergehenden Ansprüche, gekennzeichnet dadurch, daß die Größe des segmentförmigen Ausschnitts des Verdrängers (5) höchstens ein Viertel des Verdrängerquerschnitts beträgt.

13. Heißgasmotor nach einem der vorhergehenden Ansprüche, gekennzeichnet dadurch, daß der Bewegungswandler (6) ein Nutkurvenzylinder (17) ist.

14. Heißgasmotor nach einem der Ansprüche 1 bis 12, gekennzeichnet dadurch, daß der Bewegungswandler (6) ein Wulstkurvenzylinder (18) ist.

15. Heißgasmotor nach einem der Ansprüche 1 bis 12, gekennzeichnet dadurch, daß der Bewegungswandler (6) ein offener Kurvenzylinder (19) ist.

16. Heißgasmotor nach einem der vorhergehenden Ansprüche, gekennzeichnet dadurch, daß der Energiewandler (7) eine elektrische Maschine ist und die elektrischen Leitungen isoliert vom Gehäuse (1) nach außen geführt sind.

17. Heißgasmotor nach einem der Ansprüche 1 bis 15, gekennzeichnet dadurch, daß der Energiewandler (7) eine Hydropumpe ist und Öffnungen mit Anschlußstutzen im und am Gehäuse (1) des Heißgasmotors angeordnet sind.

18. Heißgasmotor nach einem der Ansprüche 1 bis 15, gekennzeichnet dadurch, daß ein Teil des Energieübertragers (7) aus auf dem mechanischen Bewegungswandler (6) fest angebrachten Magneten besteht.
